# EUROPÄISCHE PATENTSCHRIFT

(11) **EP 3 130 846 B1**
(45) Veröffentlichungstag und Bekanntmachung des Hinweises auf die Patenterteilung: **01.08.2018**
(21) Anmeldenummer: 16182911.4
(22) Anmeldetag: 05.08.2016
(51) Int. Cl.: F21V 31/00, F21S 4/28, F21V 29/70, F21V 3/04, F21Y 101/00, F21Y 103/10, F21K 9/90, F21V 31/04, F21W 131/401, F21Y 115/10, F21V 29/89

(54) **WASSERDICHTE LED-LEUCHTE**
WATERPROOF LED LIGHT
ÉCLAIRAGE A DEL ETANCHE A L'EAU

(30) Priorität: 11.08.2015 CH 11542015
(43) Veröffentlichungstag der Anmeldung: 15.02.2017
(73) Patentinhaber: Pfleghart, Ferdinand, 8342 Wernetshausen (CH)
(72) Erfinder: Pfleghart, Ferdinand, 8342 Wernetshausen (CH)
(74) Vertreter: Frei Patent Attorneys

(56) Entgegenhaltungen:
- EP-A2- 2 685 157
- CN-U- 203 533 241
- DE-A1-102012 201 788
- DE-U1-202011 052 030
- US-A1- 2005 104 059
- US-A1- 2010 214 785
- US-A1- 2010 220 469

## Beschreibung

Die Erfindung bezieht sich auf das Gebiet der LED (Light Emitting Diodes) Leuchten und betrifft im Speziellen eine wasserdichte LED-Leuchte zu Beleuchtungszwecken nach dem Oberbegriff des Anspruchs 1.

Zu Beleuchtungszwecken bedeutet, dass die Leuchte zum emittieren von Licht zwecks Wahrnehmung durch das menschliche Auge ausgelegt ist.

Es sind wasserdichte LED-Leuchten bekannt, welche als Rohrleuchten ausgebildet sind. Diese umfassen ein auf einem Kühlkörper-Profil aus Metall angeordnetes LED-Band mit einer Mehrzahl von LED-Einheiten. Das Kühlkörper-Profil mit LED-Band ist in einem Ummantelungsrohr gekapselt.

Eine solche LED-Leuchte ist beispielsweise in der EP 2 685 157 beschrieben. Die Anforderungen an wasserdichte LED-Leuchten sind sehr hoch und daher nicht vergleichbar mit den Anforderungen an herkömmliche LED-Leuchten für Innen- und Aussenanwendungen.

So müssen wasserdichte LED-Leuchten eine vollständige Dichtigkeit in Bezug auf Wasser aber auch in Bezug auf Wasserdampf aufweisen. Sie sollten ferner auch beständig gegen Chemikalien, wie Säuren oder Chlor sein, da Anwendungen im Nassbereich oftmals auch hohe Anforderungen an die Beständigkeit gegen reaktive Chemikalien stellen.

Die wasserdichte LED-Leuchte in Unterwasser-Anwendungen muss auch dem ausgesetzten Wasserdruck standhalten, ohne deformiert zu werden. Ferner muss eine effiziente Wärmeableitung garantiert sein, um ein Überhitzen der leistungsfähigen LED-Einheiten zu vermeiden.

Die EP 2 685 157 beschreibt nun ein Verfahren, gemäss welchem der freie Hohlraum der LED-Rohrleuchte mit einer lichtdurchlässigen Vergussmassen vergossen wird, so dass die LED-Einheiten von einer Vergussmasse umgeben sind. Dies gewährleistet eine gute Abdichtung der LED-Einheiten gegen Wasser und Wasserdampf. Zudem sorgt die Vergussmasse für eine gute Festigkeit der LED-Rohrleuchte gegen den Wasserdruck. Die Vergussmasse unterstützt ferner die Wärmeabfuhr von den LED-Einheiten.

Die Vergussmasse hat allerdings den Nachteil, dass diese das Spektrum des abgestrahlten Lichtes verändert, so dass von aussen eine veränderte LED-Lichtfarbtemperatur wahrgenommen wird. Solche Effekte sind jedoch äusserst unerwünscht.

Die Publikationsschrift EP 2 685 157 A2 beschreibt eine wasserdampfdichte LED-Rohrleuchte mit einem transparenten Ummantelungsrohr. Die Rohrleuchte enthält LED-Einheiten, welche auf einem Träger angeordnet sind. Der Träger ist wiederum auf einem querschnittlich rechteckförmigen Kühlkörperprofil angeordnet, welches das lichtdurchlässige Rohr linienförmig kontaktiert. Der Hohlraum der Rohrleuchte ist mit einer Vergussmasse vergossen.

Die Publikationsschrift US 2010/214785 A1 beschreibt eine wasserdichte LED-Rohrleuchte. Die LED-Einheiten sind auf einem Trägerprofil angeordnet.

Die Publikationsschrift DE 10 2012 201788 A1 beschreibt eine rohrförmigen Lampe mit einem Kunststoffträger, auf welchem LED-Module angeordnet sind. Zur effizienteren Kühlung ist zwischen der Innenwand des Beleuchtungsrohres und dem Kunststoffträger ein Matrixmaterial zwecks Ausbildung eines grossen Bereichsflächenkontaktes eingespritzt.

Die Publikationsschrift US 2005/104059 A1 bezieht sich auf eine rohrförmige Beleuchtungseinrichtung zur Einführung in eine Körperöffnung zwecks medizinischer Behandlung einer Person. Die rohrförmige Beleuchtungseinrichtung enthält eine Mehrzahl von auf einem Träger angeordneten LED-Einheiten, welche von einem lichtdurchlässigen Rohrkörper aus Kunststoff umgeben sind. Die LED-Einheiten werden zwecks Kühlung mit einem Kühlmittel umspült.

Die Publikationsschrift CN 203 533 241 U beschreibt eine LED-Leuchte nach dem Oberbegriff des Anspruchs 1.

Die Publikationsschrift DE 20 2011 052030 U1 beschreibt eine wasserdichte LED-Unterwasser-Beleuchtungsvorrichtung mit einer lichttransmissiven Lampenröhre. Die Lampenröhre umfasst zwei längs gerichtete Nuten, welche eine aluminiumverkleidete Schaltkreisplatine mit einer Mehrzahl von LED-Vorrichtungen aufnehmen. Ferner ist ein Wärmeleitstab in der Lampenröhre befestigt, welcher zwischen der unteren Oberfläche der Schaltkreisplatine und der Innenwand der Lampenröhre zur Abgabe von Abwärme angeordnet ist.

Die Publikationsschrift US 2010/220469 A1 beschreibt eine LED-Leuchte mit einer lichtdurchlässigen Linse, welche über LED-Einheiten angeordnet ist. Die LED-Einheiten sind auf einem Träger angeordnet, welcher wiederum auf einem Kühlprofil gelagert ist.

Aufgabe vorliegender Erfindung ist es deshalb, eine wasserdichte LED-Leuchte vorzuschlagen, welche sowohl wasser- und wasserdampfdicht als auch beständig gegen Chemikalien ist, mit welchen das Wasser versetzt ist, und welche möglichst keine Veränderung der LED-Lichtfarbtemperatur sowie der Lichtintensität bewirkt.

Im Weiteren soll die LED-Leuchte eine gute Ableitung der Wärme von den LED-Einheiten gewährleisten und dadurch hohe Lichtleistungen ermöglichen. Die LED-Leuchte soll zudem formstabil sein und dem Wasserdruck stand halten. Ferner soll die LED-Leuchte insbesondere auch UV- und Ozon-beständig sein.

Die Aufgabe wird durch die Merkmale des Anspruchs 1 gelöst. Die abhängigen Ansprüche sowie die Beschreibung und die Zeichnungen beinhalten besondere Ausführungsformen und Weiterbildungen der Erfindung.

Die LED-Leuchte enthält erfindungsgemäss ein Kühlkörper-Profil aus Metall mit mindestens einem darauf angeordneten LED-Band, welches eine Mehrzahl von LED-Einheiten umfasst.

Die LED-Leuchte kann ein einzelnes LED-Band oder mehrere LED-Bänder umfassen.

Das Kühlkörper-Profil mit dem mindestens einen LED-Band ist in einem lichtdurchlässigen Ummantelungsrohr gekapselt. Das mindestens eine LED-Band ist zu einem zwischen Ummantelungsrohr und Kühlkörper-Profil ausgebildeten Leuchtenhohlraum hin gerichtet, derart dass die LED-Einheiten Licht durch den Leuchtenhohlraum zum Ummantelungsrohr und durch das Ummantelungsrohr hindurch nach aussen abstrahlen können.

Bei mehreren LED Bändern kann kann jedem LED-Band ein Leuchtenhohlraum zugeordnet sein, wobei die Leuchtenhohlräume über den Querschnitt der LED-Leuchte betrachtet insbesondere voneinander abgetrennt sind.

Gemäss Erfindung bilden der Querschnittsinnenumfang des Ummantelungsrohrs und der Querschnittsaussenumfang des Kühlkörper-Profils jeweils mindestens einen Kontaktbogenabschnitt aus, wobei das Ummantelungsrohr und das Kühlkörper-Profil im Bereich der Kontaktbogenabschnitte einander anliegen.

Das Ummantelungsrohr und das Kühlkörper-Profil sind erfindungsgemäß derart ausgebildet, dass das Ummantelungsrohr mit mindestens 40% seines Querschnittsinnenumfanges dem Querschnittsaussenumfang des Kühlkörper-Profils anliegt.

Gemäss einer Weiterbildung der Erfindung liegt das Ummantelungsrohr mit mindestens der Hälfte seines Querschnittsinnenumfanges, insbesondere mit mehr als der Hälfte seines Querschnittsinnenumfanges dem Querschnittsaussenumfang des Kühlkörper-Profils an.

Der Querschnittsinnenumfang des Ummantelungsrohres und der Querschnittsaussenumfang des Kühlkörper-Profils, mit welchem das Ummantelungsrohr dem Kühlkörper-Profil anliegt, kann sich aus einem einzelnen oder aus mehreren Kontaktbogenabschnitte zusammensetzen. Mehrere Kontaktbogenabschnitte können insbesondere durch Leuchtenhohlräume unterbrochen sein.

So kann das Kühlkörperprofil mehrere entlang seines Querschnittsaussenumfanges angeordnete Kontaktbogenabschnitte ausbilden. Diese Kontaktbogenabschnitte können von nutförmigen Vertiefungen begrenzt sein. Die nutförmigen Vertiefungen nehmen jeweils insbesondere ein LED-Band auf.

Kühlkörper-Profil und Ummantelungsrohr bilden in diesem Bereich einen flächigen Kontakt aus. Der Kontaktschluss zwischen Kühlkörper-Profil und Ummantelungsrohr ergibt eine hohe Stabilität.

Das Kühlkörper-Profil liegt dem Ummantelungsrohr im genannten Bereich also insbesondere bündig bzw. eng an. Kühlkörper-Profil und Ummantelungsrohr bilden im Kontaktbereich insbesondere einen Reibschluss aus.

Das Kühlkörper-Profil wird insbesondere über diesen flächigen Kontakt im Ummantelungsrohr verklemmt.

Die Abschnittsgeometrien des Querschnittsaussenumfangs des Kühlkörper-Profils und des Querschnittsinnenumfangs des Ummantelungsrohrs, welche einander anliegen, sind insbesondere gegengleich zueinander ausgebildet.

Da das Ummantelungsrohr insbesondere aus einem Fluorpolymer mit geringen Reibungswerten besteht, lässt sich das Kühlkörper-Profil trotz des vergleichsweise grossflächigen Kontaktes mit dem Ummantelungsrohr ohne grössere Umstände in das Ummantelungsrohr einschieben.

Um das Einschieben des Kühlkörper-Profils in das Ummantelungsrohr zu ermöglichen bzw. zu erleichtern, kann das Ummantelungsrohr vorgängig erwärmt werden, wodurch dieses geringfügig dehnbar wird. Dieses Verfahren ist insbesondere bei langen LED-Leuchten von mehreren Metern Länge von Vorteil.

Der flächige Kontakt zwischen Innenwand des Ummantelungsrohrs und Kühlkörper-Profil gewährleistet eine effiziente Wärmeableitung vom Kühlkörper-Profil durch das Ummantelungsrohr nach aussen.

Die LED-Leuchte ist insbesondere als Längskörper ausgebildet. Der Längskörper bildet eine Längsachse aus. Die LED-Leuchte weist insbesondere eine Längserstreckung auf, welche einem Vielfachen des Querschnittsdurchmessers entspricht.

Die LED-Leuchte kann entlang ihrer Längserstreckung geradlinig ausgebildet sein. Das heisst, die LED-Leuchte weist keine Krümmungen auf.

Die LED-Leuchte mit dem Ummantelungsrohr ist insbesondere eine Rohrleuchte.

Unter dem Begriff "Rohr" soll ein länglicher Hohlkörper verstanden werden, dessen Länge wesentlich größer als sein Durchmesser ist. Das Rohr kann definitionsgemäss formstabil sein oder als nicht formstabiler Schlauch ausgebildet sein. Letzterer Unterschied ist mit Bezugnahme auf die fertige LED-Leuchte insofern von begrenzter Bedeutung, als dass in das Ummantelungsrohr das Kühlkörper-Profil eingeschoben wird und dadurch auch ein nicht formstabiler Schlauch in eine formstabile Rohrform überführt wird.

Gemäss einer Weiterbildung ist der Querschnittsinnenumfang des Ummantelungsrohrs rund, insbesondere kreisrund bzw. kreisförmig. Der Querschnittsinnenumfang des Ummantelungsrohrs kann auch oval oder ellipsenförmig sein.

Gemäss einer Weiterbildung bildet der Querschnittsaussenumfang des Kühlkörper-Profils mindestens einen Kreisbogenabschnitt aus, welcher dem mindestens einem Kontaktbogenabschnitt entspricht. Das Kühlkörper-Profil liegt mit seinem mindestens einen Kreisbogenabschnitt dem Ummantelungsrohr innenseitig an. Die Radien des kreisförmigen Querschnittsinnenumfangs des Ummantelungsrohrs und des mindestens einen Kreisbogenabschnitts des Querschnittsaussenumfangs des Kühlkörper-Profils sind insbesondere identisch.

Der besagte mindestens eine Kreisbogenabschnitt des Kühlkörper-Profils schliesst z. B. einen Winkel (Zentriwinkel) von 200° (Winkelgrad) oder grösser, insbesondere von 220° oder grösser, und bevorzugt von 240° oder grösser ein. Dies trifft insbesondere dann zu, wenn das Kühlkörper-Profil exakt einen Kreisbogenabschnitt ausbildet.

Die LED-Leuchte kann eine Leuchtenhalterung umfassen. Die LED-Leuchte ist insbesondere über die Leuchtenhalterung an einer externen Struktur befestigbar.

Das Ummantelungsrohr ist insbesondere witterungsbeständig, wasser- und wasserdampfdicht, temperaturfest, beständig gegen Chemikalien und schlagfest.

Das Ummantelungsrohr besteht bevorzugt aus einem (Hochleistungs-) Kunststoff, insbesondere aus einem lichtdurchlässigen Fluorpolymer. Lichtdurchlässig bedeutet, dass das Material elektromagnetische Wellen im sichtbaren Bereich passieren lässt. Das Ummantelungsrohr ist insbesondere transparent. Insbesondere eine hohe Transparenz des Ummantelungsrohres gewährleistet einen optimalen Lichtdurchsatz.

Als Fluorpolymer für das Ummantelungsrohr eignet sich z. B. ein fluoriertes Elastomer. Fluorierte Elastomere sind z. B. Fluorelastomere wie FKM nach DIN ISO 1629, früher auch FPM genannt. Andere Bezeichnungen sind auch FCM bzw. CFM, Fluorkautschuk oder Fluorcarbon-Elastomer. Fluorierte Elastomere können auch Kautschuke sein, die als gemeinsames Merkmal Vinyliden(di)fluorid (VDF) als eines ihrer Monomere besitzen.

Das Fluorelastomer kann auch ein Mischpolymerisat aus fluorierten Kohlenwasserstoffen sein.

Dies können zum Beispiel sein:
- Copolymere von Vinylidenfluorid (VDF) und Hexafluorpropylen (HFP) und
- Terpolymere von VDF, HFP und Tetrafluorethylen (TFE)

Ferner ist auch die Verwendung von:
- Polymerisaten aus VDF, HFP, TFE und Perfluormethylvinylether (PMVE)
- Polymerisaten aus VDF, TFE und Propen, sowie
- Polymerisaten aus VDF, HFP, TFE, Perfluormethylvinylether (PMVE) und Ethen denkbar.

Es können beispielsweise Fluorpolymere wie:
- Hexafluorpropylen/Vinylidenfluorid-Elastomer
- Vinylidenfluorid/Hexafluorpropylen/Tetrafluorethylen-Copolymer
- Copolymer aus Tetrafluorethylen und normalem Propylen (TFE P)

Verwendung finden.

Weitere, zur Verwendung mögliche fluorierte Elastomere wären:
- Perfluorkautschuk (FFKM)
- Tetrafluorethylen/Propylen-Kautschuke (FEPM)
- fluorierter Silikonkautschuk

Ferner können auch fluorhaltige Copolymere, wie Tetrafluorethylen/Hexafluorpropylen-Copolymer (FEP), Ethylen/Tetrafluorethylen-Copolymer (ETFE) und Perfluoralkoxy-Copolymer (PFA) Verwendung finden. Letzteres wird auch unter dem Markennamen Teflon® vertrieben. Voraussetzung ist immer, dass die besagten Kunststoffe lichtdurchlässig und insbesondere transparent sind.

Bevorzugt findet ein Fluorelastomer (FKM), ein Perfluoralkoxy-Copolymer (PFA) oder ein Ethylen/Tetrafluorethylen-Copolymer (ETFE) im Ummantelungsrohr Verwendung.

Fluorpolymere der oben genannten Art zeichnen sich durch folgende Eigenschaften aus:
- Alterungsbeständigkeit
- Beständigkeit gegenüber Ozon-, Sauerstoff-, Alterungs- und Witterungseinflüssen
- UV-beständig
- Beständigkeit gegen Chemikalien, wie Säuren, Chlor, etc.
- elastische Eigenschaften
- flammwidrig und temperaturbeständig (z. B. in einem Temperaturbereich von -200 bis +200°C)
- elektrisch isolierend
- wasserabweisend
- geringer Reibungskoeffizient
- hohe mechanische Festigkeit, insbesondere schlagzäh
- anti-adhäsiv
- verfärbungsresistent
- gegebenenfalls thermoplastische Verarbeitbarkeit

Das Ummantelungsrohr ist z. B. flexibel ausgebildet. Dies kann z. B. durch eine geringe Wandstärke erzielt werden. So kann das Ummantelungsrohr z. B. als Schlauch ausgebildet sein, welcher z. B. nicht formstabil ist. Ein als dünnwandige Aussenhülle ausgebildetes Ummantelungsrohr gewährleistet einen sehr guten Wärmeabfluss nach aussen.

Es ist jedoch auch möglich, dass das Ummantelungsrohr formstabil ausgebildet ist. Das Ummantelungsrohr kann elastische Eigenschaften aufweisen.

Das Umhüllungs- bzw. Ummantelungsrohr kann eine Wandstärke von 0.1 mm oder mehr, insbesondere von 0.2 mm oder mehr aufweisen. Das Ummantelungsrohr kann eine Wandstärke von 2 mm oder weniger, insbesondere von 1 mm oder weniger aufweisen.

Das Ummantelungsrohr gewährleistet mit der angegebenen Wandstärke einen guten Wärmeabfluss und vermag dennoch die mechanischen, chemischen und physikalischen Anforderungen, wie den gewünschten Lichtdurchgangswert, zu erfüllen.

Das Ummantelungsrohr ist im Querschnitt insbesondere geschlossen ausgebildet. Das Ummantelungsrohr weist bevorzugt lediglich ein oder zwei stirnseitig offene Enden auf.

Gemäss einer besonderen Weiterbildung ist das Ummantelungsrohr entlang seines Querschnittsumfanges unterbrochen und weist eine Öffnung auf. Die Öffnung kann in Rohrlängsrichtung betrachtet abschnittsweise oder durchgehend ausgebildet sein. So kann die Öffnung z. B. eine sich in Rohrlängsrichtung durchgehend oder mit Unterbrechungen erstreckende Längsöffnung sein, welche z. B. schlitzförmig ist.

Das Kühlkörper-Profil bildet über die Öffnung zweckmässig einen wärmeleitenden Kontakt, insbesondere Direktkontakt, mit einer Leuchtenhalterung aus. Das Kühlkörper-Profil ist über die Öffnung insbesondere mit der Leuchtenhalterung verbunden.

Die Leuchtenhalterung kann so als Kühlkörpererweiterung dienen, über welche Wärmeenergie vom Kühlkörper-Profil an die Umgebung abgeführt wird. Durch die Öffnung im Ummantelungsrohr fällt dessen thermisch isolierende Wirkung weg.

Das offene Ummantelungsrohr ist gegenüber der Leuchtenhalterung gegen den Eintritt von Wasser und Wasserdampf insbesondere abgedichtet.

Das Ummantelungsrohr kann eine runde, insbesondere kreisrunde bzw. kreisförmige Querschnittsform aufweisen. Die Querschnittsform kann allerdings auch oval oder elliptisch sein.

Das Kühlkörper-Profil dient wie bereits erwähnt als Kühlkörper und besteht daher aus einem gut wärmeleitenden Metall. Das Kühlkörper-Profil besteht insbesondere aus Aluminium oder einer Legierung davon. Kupfer oder eine Kupferlegierung ist ebenfalls denkbar. Ferner kann das Kühlkörper-Profil aus Nanopartikeln hergestellt sein.

Es kann zum Beispiel auch vorgesehen sein, dass zur Verbesserung der Wärmeableitung Streifen aus Kupfer in die Vertiefung eines Kühlkörper-Profils aus Aluminium eingelegt werden, über welchen dann das LED-Band angeordnet wird.

Das Kühlkörper-Profil liegt bevorzugt als Längsprofil vor. Das Kühlkörper-Profil ist insbesondere ein Rundprofil. Das Kühlkörper-Profil ist insbesondere als Vollprofil ausgebildet. Das Kühlkörper-Profil kann z. B. aus einer Rundstange hergestellt sein.

Das Kühlkörper-Profil kann allerdings auch als Hohlprofil, d.h. als Rohrkörper, ausgebildet sein. Allerdings beträgt die Wanddicke des Rohrkörpers insbesondere mindestens 10%, ganz besonders mindestens 15% und zweckmässig mindestens 20% des Rohrdurchmessers.

Das Kühlkörper-Profil weist insbesondere eine Längserstreckung auf, welche einem Vielfachen des grössten Querschnittsdurchmessers entspricht. Das Kühlkörper-Profil ist bevorzugt geradlinig ausgebildet.

Die Querschnittsgeometrie kann dabei über die gesamte Längserstreckung des Kühlkörper-Profils gleichbleibend sein.

Das Kühlkörper-Profil ist über seine Querschnittsform, d.h. quer zur Längsrichtung, insbesondere einteilig ausgebildet. Es ist auch möglich, dass das Kühlkörper-Profil über seine Querschnittsform mehrteilig ausgebildet ist.

Das Kühlkörper-Profil kann über seine Querschnittsform auch zwiebelschalenartig aus mehreren schalenförmigen Teilprofilen zusammengesetzt sein, welche in Profillängsrichtung relativ zueinander verschiebbar angeordnet sind.

Das Kühlkörper-Profil kann sich in Längsrichtung aus mehreren hintereinander angeordneten Teilprofilen zusammensetzen.

Gemäss einer Weiterbildung der Erfindung bildet das Kühlkörper-Profil mindestens eine nutförmige Vertiefung, insbesondere eine Längsnut aus, in welcher das mindestens eine LED-Band angeordnet ist. Die mindestens eine nutförmige Vertiefung verläuft insbesondere parallel zur Profillängsrichtung. Die mindestens eine nutförmige Vertiefung kann z. B. mittels spanender Technik aus dem Kühlkörper-Profil herausgearbeitet, insbesondere gefräst sein.

Die mindestens eine nutförmige Vertiefung wird z. B. aus einem Rundprofil hergestellt, indem vom Profilquerschnitt ein Kreisabschnitt abgetragen und, bezogen auf die Kreissehne, im Weiteren die Vertiefung, flankiert von zwei Profilflanken, eingebracht wird.

Anstelle eines Kreisabschnittes kann auch eine becherförmige Vertiefung abgetragen werden und in der Basis und/oder in den Flanken der becherförmigen Vertiefung die mindestens eine nutförmige Vertiefung für das mindestens eine LED-Band eingebracht werden.

Die mindestens eine nutförmige Vertiefung kann eine Querschnittsbreite aufweisen, welche mindestens die Hälfte, insbesondere mindestens zwei Drittel des grössten Querschnittsdurchmessers des Kühlkörper-Profils oder mehr beträgt. Dadurch wird gewährleistet, dass das Licht optimal von den LED-Einheiten zum Ummantelungsrohr abgestrahlt werden kann.

Die mindestens eine nutförmige Vertiefung formt insbesondere zusammen mit dem Ummantelungsrohr den Leuchtenhohlraum.

Der Leuchtenhohlraum enthält insbesondere ein Gas, wie Luft. Im Leuchtenhohlraum kann Atmosphärendruck oder ein Überdruck vorherrschen. Der Leuchtenhohlraum bildet eine formstabile (Luft-) Kammer aus.

Gemäss einer Weiterbildung ist die mindestens eine nutförmige Vertiefung so ausgelegt ist, dass die Bauteile des LED-Bandes und gegebenenfalls weitere elektronische Bauteile, welche in der nutförmigen Vertiefung angeordnet sind zum Ummantelungsrohr hin nicht über die nutförmige Vertiefung hinausragen.

Das Kühlkörper-Profil kann exakt eine nutförmige Vertiefung enthalten, in welcher mindestens ein LED-Band angeordnet ist.

Es ist allerdings auch möglich, dass das Kühlkörper-Profil entlang seines Querschnittsaussenumfanges mehrere nutförmige Vertiefungen ausbildet, in welchen jeweils mindestens ein LED-Band angeordnet ist. Die nutförmigen Vertiefungen sind insbesondere radial nach aussen offen.

Die LED-Bänder sind in den nutförmigen Vertiefungen insbesondere radial nach aussen weisend ausgerichtet. Die LED-Bänder verlaufen insbesondere parallel zueinander in Profillängsrichtung.

Es ist grundsätzlich möglich, dass in einer nutförmigen Vertiefung auch mehrere LED-Bänder, insbesondere parallel zueinander angeordnet sind.

Die nutförmigen Vertiefungen sind über jeweilige Profilflanken, wie nachfolgend noch erwähnt, gegenseitig voneinander abgegrenzt. Zwischen den Profilflanken zweier benachbarter nutförmiger Vertiefungen wird jeweils insbesondere ein Kontaktbogenabschnitt der weiter oben beschriebenen Art ausgebildet.

Jede nutförmige Vertiefung bildet insbesondere einen separaten Leuchthohlraum aus.

Das Ummantelungsrohr weist im Weiteren einen, den Leuchtenhohlraum begrenzenden, ungestützten Querschnittsumfangsabschnitt auf.

Der ungestützte Querschnittsumfangsabschnitt bildet beispielsweise einen Bogen, insbesondere Kreisbogen aus. Der Kreisbogen schliesst insbesondere einen Winkel (Zentriwinkel) von 120° oder kleiner ein.

Das Kühlkörper-Profil enthält insbesondere zwei, die nutförmige Vertiefung seitlich begrenzende Profilflanken, welchen das Ummantelungsrohr aussenseitig anliegt. Die Profilflanken stützen das Ummantelungsrohr bevor dieses in den ungestützten Querschnittsumfangsabschnitt übergeht.

Gemäss einer Weiterbildung enthält das Kühlkörper-Profil eine weitere Ausnehmung, in welcher eine Sensoreinheit angeordnet ist. Die Ausnehmung ist in Profillängsrichtung insbesondere nicht durchgehend.

Die Sensoreinheit umfasst einen Temperatursensor, welche die Temperatur des Kühlkörper-Profils misst. Die Sensoreinheit kann ferner einen Wärmeschutzschalter beinhalten, welcher die Stromzufuhr zu den LED-Einheiten bei einer Temperaturüberschreitung reguliert. Mittels der Sensoreinheit kann die Temperatur beispielsweise auch von extern via der LED-Steuerung reguliert werden, um so eine Überhitzung zu vermeiden.

Das LED-Band ist insbesondere direkt in der nutförmigen Vertiefung auf das Kühlkörper-Profil aufgebracht, was eine optimale Wärmeabfuhr sicher stellt. Das LED-Band ist mit dem Kühlkörper-Profil insbesondere verbunden, z. B. über eine Klebverbindung.

Zwischen dem Kühlkörper-Profil und dem LED-Band wird insbesondere ein direkter Wärmeschluss ausgebildet, womit eine optimale Wärmeabfuhr durch das Kühlkörper-Profil sichergestellt wird. Dies gewährleistet eine lange Lebensdauer der leistungsstarken Leuchtdioden.

Das LED-Band kann z. B. eine Gesamthöhe von bis 5 mm aufweisen.

Das LED-Band umfasst einen band- bzw. streifenförmigen LED-Träger mit Leiterbahnen, über welche den LED-Einheiten elektrische Energie und/oder Steuersignale übermittelt werden. Der streifenförmige LED-Träger ist bevorzugt flexibel, d.h. biegsam ausgebildet. Der streifenförmige LED-Träger weist zum Beispiel eine Dicke von 0.1 bis 2 mm auf.

Auf dem streifenförmigen LED-Träger sind eine Mehrzahl von LED-Einheiten in Längserstreckung des LED-Bandes hintereinander und z. B. in Abstand zueinander angeordnet. Die LED-Einheiten sind zum Beispiel als LED-Chips ausgebildet. Die LED-Einheiten sind auf dem streifenförmigen LED-Träger befestigt. Der LED-Träger entspricht dabei der Platine.

Entsprechend bildet das LED-Band, umfassend LED-Einheiten und Leiterbahnen auf dem streifenförmigen LED-Träger eine vollständige Funktionseinheit aus.

Das Ummantelungsrohr weist insbesondere zwei offene Rohrenden auf. Das Ummantelungsrohr ist insbesondere von einem als Langware, z. B. Rollenware, vorliegenden Ummantelungsrohr auf Mass zugeschnitten.

Die LED-Leuchte bzw. das dazugehörige Ummantelungsrohr ist an den offenen Enden über jeweils eine Dichtungsanordnung wasser- und wasserdampfdicht nach aussen abgedichtet. Die Dichtungsanordnung ist insbesondere (wasser-) druckbeständig (z. B. bis 10 bar) sowie auch beständig gegen Chemikalien der bereits genannten Art.

Die Dichtungsanordnung kann ein Verschlusselement enthalten, welches in das offene Rohrende eingreift und/oder dieses übergreift.

Das Verschlusselement kann ein Stopfen sein, welcher mit einem Abschnitt in das offene Rohrende eingeführt ist. Das Verschlusselement kann auch eine Kappe sein, welche mit einem Abschnitt über das offene Rohrende geschoben ist.

Ferner kann die Dichtungsanordnung Dichtungselemente, wie Dichtungsringe enthalten, welche die Verbindung zwischen Verschlusselement und Ummantelungsrohr abdichten.

Die Dichtungsanordnung verschliesst die Rohrenden jeweils fest mechanisch.

Die Leitungsverbindungen sind beispielsweise über das wenigstens eine Rohrende in das Innere der Leuchte geführt. Die Leitungsverbindungen werden zum Beispiel durch das Verschlusselement geführt.

Um das Eindiffundieren chemischer Substanzen zu verhindern, sind die am Anfang und Ende des Ummantelungsrohrs angebrachten Dichtungsanordnungen, insbesondere deren Dichtelemente, bevorzugt auch chemisch beständig.

Die Dichtelemente können aus einem Fluorpolymer, beispielsweise aus einem FPM (Fluorelastomer), insbesondere aus einem der oben aufgeführten Fluorelastomer sein.

Das Einbringen von LED-Bändern in Ummantelungsrohre ermöglicht die Herstellung von LED-Leuchten von mehreren Meter Länge.

Die erfindungsgemässe LED-Leuchte ist insbesondere eine LED-Unterwasser-Leuchte für Unterwasser-Anwendungen.

Die erfindungsgemässe LED-Leuchte findet insbesondere Verwendung in Schwimmbädern, Poolanlagen, in Wellness-Anlagen, in Brunnenanlagen, in Teichen, in Brunnenstuben von Trinkwasserversorgungen, in Autowaschanlagen, in stehenden Gewässern, in Fliesswasserbereichen und generell in Nassbereichen, wo ein permanenter oder temporärer Kontakt der LED-Leuchte mit Wasser und Wasserdampf sowie Chemikaliendämpfe möglich sein soll.

Die LED-Leuchte kann z. B. eine Länge von 5 cm bis zu 10 m aufweisen. Der Innendurchmesser der LED-Leuchte kann 5 bis 30 mm, insbesondere 10 bis 20 mm aufweisen. Innendurchmesser von grösser 30 mm sind allerdings ebenfalls möglich. Im entsprechend gleichen Bereich kann der grösste Durchmesser des Kühlkörper-Profils liegen.

Die LED-Leuchte ist für Wasserdrücke von 3 bar oder mehr geeignet, ohne dass diese z. B. deformiert und die LED-Einheiten beschädigt würden. Die grossflächige Wandberührung des Kühlkörper-Profils sorgt einerseits für eine hohe Festigkeit der Leuchte sowie für eine ausgezeichnete Wärmeableitung. Dadurch lassen sich besonders lichtstarke LED-Einheiten einsetzen.

Im Folgenden wird der Erfindungsgegenstand jeweils anhand eines Ausführungsbeispiels, welches in den beiliegenden Zeichnungen dargestellt ist, näher erläutert. Es zeigen jeweils schematisch:
- Figur 1: eine perspektivische Ansicht einer LED-Rohrleuchte;
- Figur 2: eine Querschnittsansicht der LED-Rohrleuchte gemäss Figur 1;
- Figur 3: eine Querschnittsansicht eines Kühlkörper-Profils;
- Figur 4: eine perspektivische Ansicht einer weiteren LED-Rohrleuchte;
- Figur 5a-5d: Querschnittsansichten von weiteren Kühlkörper-Profilen;
- Figur 6a-6d: Querschnittsansichten von weiteren LED-Rohrleuchten;
- Figur 7a: eine perspektivische Ansicht einer weiteren LED-Rohrleuchte;
- Figur 7b: eine Querschnittsansicht der LED-Rohrleuchte gemäss Figur 7a;
- Figur 8: Querschnittsansicht einer weiteren LED-Rohrleuchte;
- Figur 9: Querschnittsansicht einer weiteren LED-Rohrleuchte;
- Figur 10: Querschnittsansicht einer weiteren, nicht beanspruchten LED-Rohrleuchte;
- Figur 11: Querschnittsansicht einer weiteren, nicht beanspruchten LED-Rohrleuchte.

Grundsätzlich sind in den Figuren gleiche Teile mit gleichen Bezugszeichen versehen.

Die wasserdichte LED-Rohrleuchte 1, 1' gemäss Figur 1 und 2 sowie Figur 4 umfasst ein Kühlkörper-Längsprofil 2.1 mit einer Längsnut 6, in welche ein LED-Band 10 eingelegt und mit dem Kühlkörper-Längsprofil 2.1 verbunden ist. Das LED-Band 10 enthält eine Mehrzahl von in Längsrichtung des Kühlkörper-Längsprofil 2.1 hintereinander und voneinander beabstandet angeordnete LED-Einheiten 15.

Das Kühlkörper-Längsprofil 2.1 mit dem LED-Band 10 ist in ein lichtdurchlässiges Ummantelungsrohr 3 aus Kunststoff eingeschoben.

Das chemikalien- und witterungsbeständige Ummantelungsrohr 3 ist beispielsweise aus transparentem Teflon. Die Ummantelung des Elektrokabels 7 ist beispielsweise aus FPM.

Das Ummantelungsrohr 3 und entsprechend sein Querschnittsinnenumfang sind kreisförmig ausgebildet.

Der Querschnittsaussenumfang des Kühlkörper-Profils 2.1 weist einen Kreisbogenabschnitt 11 (Kontaktbogenabschnitt), welcher einen Winkel (Zentriwinkel) von ungefähr 255° einschliesst. Das Kühlkörper-Profil 2.1 liegt mit seinem Kreisbogenabschnitt 11 bündig am Ummantelungsrohr 3 an und bildet so mit diesem einen flächigen Kontakt aus.

Das LED-Band 10 ist im Nutboden angeordnet. Im Weiteren ist in der Längsnut 6 auch eine Steuerungselektronik 12 für die LED-Einheiten 15 angeordnet (siehe Figur 2).

Die Tiefe der Längsnut 6, ist so gewählt, dass die in der Längsnut 6 angeordneten Elektronik-Komponenten 12, 15 zum Ummantelungsrohr 3 hin nicht über die Längsnut 6 hinausragen.

Der Querschnitt des Ummantelungsrohrs 3 bildet einen ungestützten Kreisbogenabschnitt 13 aus, welcher zusammen mit der Längsnut 6 einen Leuchtenhohlraum 8 einschliesst.

Die Längsnut 6 wird in Querschnittsansicht seitlich von zwei Profilflanken 9a, 9b begrenzt. Das Ummantelungsrohr 3 liegt den Profilflanken 9a, 9b aussenseitig an und wird durch diese gestützt bevor dieses in den ungestützten Kreisbogenabschnitt 13 übergeht.

Die LED-Einheiten 15 strahlen nun das Licht in den Leuchtenhohlraum 8 zum Ummantelungsrohr 3 hin ab. Da der Leuchtenhohlraum 8 nicht mit einer Vergussmasse, verfüllt ist, weist das Licht beim Verlassen des Ummantelungsrohrs 3 keine Veränderung in der Intensität und der Farbe auf. Durch die besondere Ausbildung von Ummantelungsrohr 3, Kühlkörper-Profil 2.1 und Kontaktabschnitt 11 zwischen Ummantelungsrohr 3 und Kühlkörper-Profil 2.1 ist der Leuchtenhohlraum 8 auch bei Wasserdrücken von 3 bar oder höher formstabil.

Das Kühlkörper-Profil 2.1 enthält ferner auf seiner, der Längsnut 6 gegenüber liegenden Seite eine weitere Ausnehmung 18 bzw. Vertiefung, in welcher eine Sensoreinheit 16 angeordnet ist. Die Sensoreinheit 16 umfasst einen Temperatursensor zum Messen der Temperatur des Kühlkörper-Profils 2.1 sowie einen Wärmeschutzschalter, welcher bei einer Überhitzung die Stromzufuhr zu den LED-Einheiten 15 unterbricht.

Während die LED-Leuchte gemäss Ausführungsform nach Figur 4 noch nicht endseitig verschlossen ist, sind die Rohrenden der Ausführungsform nach Figur 1 jeweils mittels einer Dichtungsanordnung 4, 5 mit Rohrstopfen abgedichtet. Durch die eine Dichtungsanordnung 4 bzw. Rohrstopfen ist das Leitungskabel 7 hindurchgeführt.

Die Figuren 3 sowie 5a bis 5b zeigen verschiedene Ausführungsformen von Kühlkörper-Profilen 2.1-2.5. Die Geometrie der gezeigten Ausführungsformen sind an LED-Bänder von unterschiedlichen Breiten angepasst. Entsprechend weisen die Kühlkörper-Profile 2.1-2.5 insbesondere Längsnuten 6 von unterschiedlicher Breite auf.

Die Breite der Längsnut 6 lässt sich bei gleichbleibendem Radius des Kühlkörper-Profils 2.1-2.5 dadurch variieren, indem unterschiedlich grosse Kreissegmente am Ausgangsprofil des Kühlkörper-Profils 2.1-2.5 abgetragen werden.

In den Figuren 6a bis 6d werden vier weitere Ausführungsformen von LED-Rohrleuchten 21, 31, 41, 51 gezeigt, welche jeweils ein in einem Ummantelungsrohr 23, 33, 43, 53 angeordnetes Kühlkörper-Profil 22, 32, 42, 52 enthalten.

Das Kühlkörper-Profil 22, 32 der beiden Ausführungsformen nach Figur 6a und 6b weist einen becher-förmigen Profil-Einschnitt auf. Zwischen den beiden Flanken des becher-förmigen Profil-Einschnitt erstreckt sich ein ungestützter Kreisbogenabschnitt des Ummantelungsrohrs 23, 33.

Gemäss der Ausführungsform nach Figur 6a enthält der becher-förmige Profil-Einschnitt eine ebene Basisfläche, auf welcher ein LED-Band 25 angeordnet ist. Gemäss der Ausführungsform nach Figur 6b ist sowohl in der Basis als auch in den seitlichen Flanken des becher-förmigen Profil-Einschnittes jeweils eine nutartige Vertiefung ausgebildet. In den nutartigen Vertiefungen ist jeweils ein LED-Band 35 angeordnet. Die beiden seitlichen LED-Bänder 35 weisen gegenüber dem an der Basis angeordneten LED-Band jeweils eine Neigung auf.

Gemäss der Ausführungsform nach Figur 6c liegt das Kühlkörper-Profil 42 in Form einer Rundstange vor. Das Kühlkörper-Profil 42 weist eine nutförmige Vertiefung auf, welche ein LED-Band 45 aufnimmt.

Gemäss der Ausführungsform nach Figur 6d liegt das Kühlkörper-Profil 52 im Gegensatz zu Figur 6c als Rundrohr vor. Das Kühlkörper-Profil 52 weist ebenfalls eine nutförmige Vertiefung auf, welche ein LED-Band 55 aufnimmt.

Die Ausführungsformen nach Figur 6a bis 6c haben im übrigen gemeinsam, dass diese eine Leuchtenhalterung 24, 34, 44 umfassen. Das Ummantelungsrohr 23, 33, 43 bildet im Bereich der Leuchtenhalterung 24, 34, 44 eine Öffnung 26, 36, 46 aus. Das Kühlkörper-Profil 22, 32, 42 ist im Bereich der Öffnung 26, 36, 46 mit der Leuchtenhalterung 24, 34, 44 verbunden, insbesondere flächig verbunden. Auf diese Weise wird eine zusätzliche, effektive Wärmeabfuhr über die Leuchtenhalterung 24, 34, 44 erzielt.

Die Ausführungsform nach Figur 7a und 7b zeichnet sich durch ein in einem Ummantelungsrohr 73 gehaltenen Kühlkörper-Profil 72 aus, welches entlang seines Querschnittsaussenumfanges drei nutförmige Vertiefungen ausbildet, welche jeweils ein radial nach aussen gerichtetes LED-Band 75 aufnehmen. Die LED-Bänder 75 verlaufen in Profillängsrichtung L parallel zueinander.

Die Ausführungsformen nach Figur 8 bis 11 zeigen Abwandlungen der Ausführungsform nach Figur 7a, 7b, gemäss welchen sich die LED-Leuchte 81, 91, 101, 111 durch die unterschiedliche Anzahl der nutförmigen Vertiefungen im Querschnittsaussenumfang des Kühlkörper-Profils 82, 92, 102, 112 und der darin angeordneten LED-Bändern 85, 95, 105, 115 unterscheiden.

So weist die Ausführungsform nach Figur 8 zwei nutförmige Vertiefungen bzw. LED-Bänder 85, nach Figur 9 vier nutförmige Vertiefungen bzw. LED-Bänder 95, nach Figur 10 fünf nutförmige Vertiefungen bzw. LED-Bänder 105 und nach Figur 11 acht nutförmige Vertiefungen bzw. LED-Bänder 115 auf.

Gemäss der Ausführungsform nach Figur 11 sind entsprechend vollumfänglich und in regelmässigen Abständen zueinander nutförmige Vertiefungen bzw. LED-Bänder 115 am Kühlkörper-Profil 112 angeordnet.

## Patentansprüche

1. Wasserdichte LED-Leuchte (1) zu Beleuchtungszwecken, enthaltend ein Kühlkörper-Profil (2.1) mit mindestens einem darauf angeordneten LED-Band (10) mit einer Mehrzahl von LED-Einheiten (15), wobei das Kühlkörper-Profil (2.1) mit dem mindestens einen LED-Band (10) in einem lichtdurchlässigen Ummantelungsrohr (3) gekapselt ist, wobei das mindestens eine LED-Band (10) zu einem zwischen Ummantelungsrohr (3) und Kühlkörper-Profil (2.1) ausgebildeten Leuchtenhohlraum (8) hin gerichtet ist, derart dass die LED-Einheiten (15) Licht durch den Leuchtenhohlraum (8) zum Ummantelungsrohr (3) und durch das Ummantelungsrohr (3) hindurch nach aussen abstrahlen können, wobei der Querschnittsinnenumfang des Ummantelungsrohrs (3) und der Querschnittsaussenumfang des Kühlkörper-Profils (2.1) jeweils mindestens einen Kontaktbogenabschnitt (11) ausbilden, und das Ummantelungsrohr (3) und das Kühlkörper-Profil (2.1) im Bereich der Kontaktbogenabschnitte (11) einander anliegen,
**dadurch gekennzeichnet, dass**
das Kühlkörper-Profil (2.1) aus Metall ist, und das Ummantelungsrohr (3) und das Kühlkörper-Profil (2.1) derart ausgebildet sind, dass das Ummantelungsrohr (3) mit mindestens 40% seines Querschnittsinnenumfanges dem Querschnittsaussenumfang des Kühlkörper-Profils (2.1) anliegt.

2. LED-Leuchte (1) nach Anspruch 1, **dadurch gekennzeichnet, dass** das Ummantelungsrohr (3) mit mindestens der Hälfte seines Querschnittsinnenumfanges dem Querschnittsaussenumfang des Kühlkörper-Profils (2.1) anliegt.

3. LED-Leuchte (1) nach einem der Ansprüche 1 bis 2, **dadurch gekennzeichnet, dass** das Kühlkörper-Profil (2.1) mindestens eine nutförmige Vertiefung (6) ausbildet, in welcher das mindestens eine LED-Band (10) angeordnet ist.

4. LED-Leuchte (1) nach einem der Ansprüche 1 bis 3, **dadurch gekennzeichnet, dass** das Kühlkörper-Profil (2.1) mehrere nutförmige Vertiefungen (6) ausbildet, in welchen jeweils mindestens ein LED-Band (10) angeordnet ist.

5. LED-Leuchte (1) nach einem der Ansprüche 3 bis 4, **dadurch gekennzeichnet, dass** die mindestens eine nutförmige Vertiefung (6) so ausgelegt ist, dass die Bauteile des mindestens einen LED-Bandes (10) zum Ummantelungsrohr (3) hin nicht über die nutförmige Vertiefung (6) hinausragen.

6. LED-Leuchte (1) nach einem der Ansprüche 1 bis 5, **dadurch gekennzeichnet, dass** der Querschnittsinnenumfang des Ummantelungsrohrs (3) kreisförmig ist und der Querschnittsaussenumfang des Kühlkörper-Profils (2.1) mindestens einen Kreisbogenabschnitt (11) ausbildet, und das Kühlkörper-Profil (2.1) mit seinem mindestens einen Kreisbogenabschnitt (11) dem Ummantelungsrohr (3) anliegt.

7. LED-Leuchte (1) nach Anspruch 6, **dadurch gekennzeichnet, dass** der mindestens eine Kreisbogenabschnitt (11) einen Winkel (Zentriwinkel) von 200° oder grösser, insbesondere von 220° oder grösser, und bevorzugt von 240° oder grösser einschliesst.

8. LED-Leuchte (1) nach einem der Ansprüche 3 bis 7, **dadurch gekennzeichnet, dass** das Kühlkörper-Profil (2.1) zwei, die mindestens eine nutförmige Vertiefung (6) begrenzende Profilflanken (9a, 9b) enthält, an welchen das Ummantelungsrohr (3) anliegt.

9. LED-Leuchte (1) nach einem der Ansprüche 1 bis 8, **dadurch gekennzeichnet, dass** das Ummantelungsrohr (3) aus einem Fluorpolymer, insbesondere aus einem Fluorisierten Elastomer, aus einem Perfluoralkoxy-Copolymer (PFA) oder Ethylen/Tetrafluorethylen-Copolymer (ETFE) besteht.

10. LED-Leuchte (1) nach einem der Ansprüche 1 bis 9, **dadurch gekennzeichnet, dass** das Ummantelungsrohr (3) eine Wandstärke von 0.1 bis 2 mm, insbesondere von 0.2 bis 1 mm aufweist.

11. LED-Leuchte (1) nach einem der Ansprüche 1 bis 10, **dadurch gekennzeichnet, dass** das Ummantelungsrohr (3) mindestens einen den Leuchtenhohlraum (8) begrenzenden, ungestützten Querschnittsumfangsabschnitt (13) aufweist.

12. LED-Leuchte (1) nach Anspruch 11, **dadurch gekennzeichnet, dass** der ungestützte Querschnittsumfangsabschnitt (13) einen Kreisbogen ausbildet, welcher insbesondere einen Winkel (Zentriwinkel) von 120° oder kleiner einschliesst.

13. LED-Leuchte (1) nach einem der Ansprüche 1 bis 12, **dadurch gekennzeichnet, dass** das Kühlkörper-Profil (2.1) wenigstens eine Ausnehmung (18) enthält, in welcher eine Sensoreinheit (16) angeordnet ist.

14. LED-Leuchte (1) nach einem der Ansprüche 1 bis 13, **dadurch gekennzeichnet, dass** das Ummantelungsrohr (23, 33,43) entlang seines Querschnittsumfanges unterbrochen ist und eine Öffnung (26, 36, 46) aufweist und das Kühlkörper-Profil (22, 32, 42) über die Öffnung (26, 36, 46) mit einer Leuchtenhalterung (24, 34, 44) einen wärmeleitenden Kontakt ausbildet.

## Claims

1. A waterproof LED light (1) for illumination purposes, comprising a cooling body profile (2.1) with at least one LED strip (10) which is arranged thereon and which has plurality of LED units (15), wherein the cooling body profile (2.1) with the at least one LED strip (10) is encapsulated in a light-permeable encasing tube (3), wherein the at least one LED strip (10) is directed to a light cavity (8) which is formed between the encasing tube (3) and the cooling body profile (2.1), in a manner such that the LED units (15) can radiate light through the light cavity (8) to the encasing tube (3) and through the encasing tube (3) to the outside, wherein the cross-sectional inner periphery of the encasing tube (3) and the cross-sectional outer periphery of the cooling body profile (2.1) form at least one contact arc section (11), and that the encasing tube (3) and the cooling body profile (2.1) bear on one another in the region of the contact arc sections (11),
**characterised in that**
the cooling body profile (2.1) is of metal and the encasing tube (3) and the cooling body profile (2.1) are designed in a manner such that the encasing tube (3) bears with at least 40% of its cross-sectional inner periphery on the cross-sectional outer periphery of the cooling body profile (2.1).

2. An LED light (1) according to claim 1, **characterised in that** the encasing tube (3) bears with at least half of its cross-sectional inner periphery on the cross-sectional outer periphery of the cooling body profile (2.1).

3. An LED light (1) according to one of the claims 1 to 2, **characterised in that** the cooling body profile (2.1) forms at least one groove-like deepening (6), in which the at least one LED strip (10) is arranged.

4. An LED light (1) according to one of the claims 1 to 3, **characterised in that** cooling body profile (2.1) comprises several groove-like deepenings (6), in which in each case at least one LED strip (10) is arranged.

5. An LED light (1) according to one of the claims 3 to 4, **characterised in that** the at least one groove-like deepening (6) is designed such that the components of the at least one LED strip (10) do not protrude beyond the groove-like deepening (6) towards the encasing tube (3).

6. An LED light (1) according to one of the claims 1 to 5, **characterised in that** the cross-sectional inner periphery of the encasing tube (3) is circular and the cross-sectional outer periphery of the cooling body profile (2.1) forms at least one circular arc section (11), and the cooling body profile (2.1) bears with its at least one circular arc section (11) on the encasing tube (3).

7. An LED light (1) according to claim 6, **characterised in that** the at least one circular arc section (11) encloses an angle (central angle) of 200° or larger, in particular of 220° or larger and preferably 240° or larger.

8. An LED light (1) according to one of the claims 3 to 7, **characterised in that** the cooling body profile (2.1) comprises two profile flanks (9a, 9b) which delimit the at least one groove-like deepening (6) and on which the encasing tube (3) bears.

9. An LED light (1) according to one of the claims 1 to 8, **characterised in that** the encasing tube (3) consists of a flouropolymer, in particular of a fluorinated elastomer, of a perfluoroalkoxy copolymer (PFA) or ethyl ene/tetrafluoroethylene copolymer (ETFE).

10. An LED light (1) according to one of the claims 1 to 9, **characterised in that** the encasing tube (3) has a wall thickness of 0.1 to 2 mm, in particular of 0.2 to 1 mm.

11. An LED light (1) according to one of the claims 1 to 10, **characterised in that** the encasing tube (3) comprises at least one unsupported cross-sectional peripheral section (13) which delimits the light cavity (8).

12. An LED light (1) according to claim 11, **characterised in that** the unsupported cross-sectional peripheral section (13) forms a circular arc which in particular encloses an angle (central angle) of 120° or smaller.

13. An LED light (1) according to one of the claims 1 to 12, **characterised in that** the cooling body profile (2.1) comprises at least one recess (18), in which the sensor unit (16) is arranged.

14. An LED light (1) according to one of the claims 1 to 13, **characterised in that** the encasing tube (23, 33, 43) is interrupted along its cross-sectional periphery and comprises an opening (26, 36, 46) and the cooling body profile (22, 32, 42) via the opening (26, 36, 46) forms a thermally conductive contact with the light holder (24, 34, 44).

## Revendications

1. Lampe LED (1) étanche à l'eau, destinée à l'éclairage, contenant un corps de refroidissement profilé (2.1) sur lequel est disposé au moins un ruban (10) de LED présentant plusieurs unités LED (15), le corps de refroidissement profilé (2.1) étant encapsulé avec le ou les rubans (10) de LED dans un tube transparent d'enveloppe (3), le ou les rubans (10) de LED étant orientés vers une cavité (8) de lampe formée entre le tube d'enveloppe (3) et le corps de refroidissement profilé (2.1) de telle sorte que les unités LED (15) puissent émettre de la lumière vers l'extérieur à travers la cavité (8) de lampe, en direction du tube d'enveloppe (3) et à travers le tube d'enveloppe (3), le périmètre intérieur de la section transversale du tube d'enveloppe (3) et le périmètre extérieur de la section transversale du corps de refroidissement profilé (2.1) formant chacun une ou plusieurs sections incurvées de contact (11), le tube d'enveloppe (3) et le corps de refroidissement profilé (2.1) reposant l'un contre l'autre au niveau des sections incurvées de contact (11),
**caractérisée en ce que**
le corps de refroidissement profilé (2.1) est réalisé en métal et
**en ce que** le tube d'enveloppe (3) et le corps de refroidissement profilé (2.1) sont configurés de telle sorte que le tube d'enveloppe (3) repose par au moins 40 % du périmètre intérieur de sa section transversale contre le périmètre extérieur de la section transversale du corps de refroidissement profilé (2.1).

2. Lampe LED (1) selon la revendication 1, **caractérisée en ce que** le tube d'enveloppe (3) repose par au moins la moitié de son périmètre intérieur de la section transversale sur le périmètre extérieur de la section transversale du corps de refroidissement profilé (2.1).

3. Lampe LED (1) selon l'une des revendications 1 et 2, **caractérisée en ce que** le corps de refroidissement profilé (2.1) forme au moins un creux (6) en forme de rainure dans lequel sont disposés le ou les ruban (10) de LED.

4. Lampe LED (1) selon l'une des revendications 1 à 3, **caractérisée en ce que** le corps de refroidissement profilé (2.1) forme plusieurs creux (6) en forme de rainure dans chacun desquels est disposé au moins un ruban (10) de LED.

5. Lampe LED (1) selon l'une des revendications 3 à 4, **caractérisée en ce que** le ou les creux (6) en forme de rainure sont conçus de telle sorte que le composant du ou des ruban (10) de LED ne déborde pas au-delà du creux (6) en forme de rainure en direction du tube d'enveloppe (3).

6. Lampe LED (1) selon l'une des revendications 1 à 5, **caractérisée en ce que** le périmètre intérieur de la section transversale du tube d'enveloppe (3) est de forme circulaire et le périmètre extérieur de la section transversale du corps de refroidissement profilé (2.1) forme une ou plusieurs sections en arc de cercle de contact (11), le corps de refroidissement profilé (2.1) reposant par sa ou ses sections en arc de cercle de contact (11) contre le tube d'enveloppe (3).

7. Lampe LED (1) selon la revendication 6, **caractérisée en ce que** la ou les sections en arc de cercle de contact (11) forment un angle (angle au centre) de 200° ou davantage, en particulier de 220° ou davantage et de préférence de 240° ou davantage.

8. Lampe LED (1) selon l'une des revendications 3 à 7, **caractérisée en ce que** le corps de refroidissement profilé (2.1) contient deux flancs profilés (9a, 9b) qui délimitent un creux (6) en forme de rainure et sur lesquels repose le tube d'enveloppe (3).

9. Lampe LED (1) selon l'une des revendications 1 à 8, **caractérisée en ce que** le tube d'enveloppe (3) est constitué d'un polymère fluoré, en particulier d'un élastomère fluoré ou d'un copolymère perfluoroalkoxylé (PFA), ou d'un copolymère d'éthylène et de tétrafluoroéthylène (ETFE).

10. Lampe LED (1) selon l'une des revendications 1 à 9, **caractérisée en ce que** le tube d'enveloppe (3) présente une épaisseur de paroi comprise entre 0,1 et 2 mm et en particulier entre 0,2 et 1 mm.

11. Lampe LED (1) selon l'une des revendications 1 à 10, **caractérisée en ce que** le tube d'enveloppe (3) présente une ou plusieurs sections non soutenues (13) du périmètre de sa section transversale qui délimitent la cavité (8) de lampe.

12. Lampe LED (1) selon la revendication 11, **caractérisée en ce que** la section non soutenue (13) du périmètre de sa section transversale forme un arc de cercle qui s'étend en particulier sur un angle (angle au centre) de 120° ou moins.

13. Lampe LED (1) selon l'une des revendications 1 à 12, **caractérisée en ce que** le corps de refroidissement profilé (2.1) contient au moins une découpe (18) dans laquelle est disposée une unité de capteur (16).

14. Lampe LED (1) selon l'une des revendications 1 à 13, **caractérisée en ce que** le tube d'enveloppe (23, 33, 43) est interrompu sur le périmètre de sa section transversale et présente une ouverture (26, 36, 46), et **en ce que** le corps de refroidissement profilé (22, 32, 42) forme par l'ouverture (26, 36, 46) un contact thermiquement conducteur avec un support (24, 34, 44) de lampe.
